# EUROPÄISCHE PATENTSCHRIFT

(11) **EP 3 823 839 B1**
(45) Veröffentlichungstag und Bekanntmachung des Hinweises auf die Patenterteilung: **25.09.2024**
(21) Anmeldenummer: 19742127.4
(22) Anmeldetag: 09.07.2019
(51) Int. Cl.: B42D 25/324, B42D 25/373, B42D 25/351, B42D 25/29, B42D 25/435

(54) **SICHERHEITSELEMENT MIT LINSENRASTERBILD**
SECURITY ELEMENT COMPRISING A LENTICULAR IMAGE
ÉLÉMENT DE SÉCURITÉ DOTÉ D'UNE IMAGE LENTICULAIRE

(30) Priorität: 19.07.2018 DE 102018005705
(43) Veröffentlichungstag der Anmeldung: 26.05.2021
(73) Patentinhaber: Giesecke+Devrient Currency Technology GmbH, 81677 München (DE)
(72) Erfinder: RACK, Veronika, 83735 Bayrischzell (DE); GREGAREK, André, 81671 München (DE); BÄHR, Annett, 83253 Rimsting (DE); SCHINABECK, Josef, 82467 Garmisch-Partenkirchen (DE)
(74) Vertreter: Giesecke+Devrient IP
(86) Internationale Anmeldenummer: PCT/EP2019/000210
(87) Internationale Veröffentlichungsnummer: WO 2020/015847

(56) Entgegenhaltungen:
- WO-A1-2010/115235
- WO-A1-2014/127403
- WO-A1-2015/149939
- WO-A1-2017/097430

## Beschreibung

Die Erfindung betrifft ein Sicherheitselement zur Absicherung von Sicherheitspapieren, Wertdokumenten und anderen Datenträgern, mit einem Linsenrasterbild, das ein Linsenraster aus einer Mehrzahl von Mikrolinsen und eine von dem Linsenraster beabstandet angeordnete strahlungssensitive Motivschicht enthält, wobei die strahlungssensitive Motivschicht zumindest in einem Motivbereich eine Vielzahl von durch Strahlungseinwirkung erzeugte Transparenzbereiche enthält, in denen die strahlungssensitive Motivschicht entfernt ist.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen.

Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

In diesem Zusammenhang ist es bekannt, die Datenträger zur Absicherung mit lasergravierten Kippbildern zu versehen. Dabei werden zwei oder mehr verschiedene Kennzeichnungen, beispielsweise eine Seriennummer und ein Ablaufdatum, unter unterschiedlichen Winkeln durch eine Anordnung zylindrischer Linsen in den Datenträger lasergraviert. Die Laserstrahlung erzeugt dabei eine lokale Schwärzung des Datenträgerkörpers, die die eingravierten Kennzeichnungen visuell sichtbar macht. Bei der Betrachtung ist je nach Blickwinkel nur die jeweils aus dieser Richtung eingravierte Kennzeichnung sichtbar, so dass durch eine Verkippung des Datenträgers senkrecht zur Achse der Zylinderlinsen ein optisch variabler Kippeffekt entsteht.

Bei Kippbildern ist es zur Erhöhung der Fälschungssicherheit weiter wünschenswert, wenn die aus unterschiedlichen Richtungen sichtbaren Darstellungen unterschiedliche Farben aufweisen.

Zur Herstellung von Kippbildern sind mehrere Verfahren bekannt, die jedoch alle jeweils gewisse Nachteile aufweisen. Grundsätzlich lassen sich die bekannten Verfahren danach unterscheiden, ob die in einer Motivschicht vorliegenden Mikrobilder mit oder ohne Zuhilfenahme des Linsenrasters des Kippbilds erzeugt werden.

Ohne Zuhilfenahme des Linsenrasters können die Mikrobilder beispielsweise gedruckt oder geprägt werden. Diese Herstellungsvarianten sind in der Regel sehr kostengünstig, allerdings ist es gerade bei den im Sicherheitsdruck wichtigen, sehr dünnen Schichtaufbauten in der Regel nicht möglich, die Mikrobilder so passergenau zu dem Linsenraster anzuordnen, dass die verschiedenen Darstellungen stets unter demselben Winkel erscheinen, dass also beispielsweise bei der Betrachtung mehrerer Banknoten mit demselben Kippbild nebeneinander alle Banknoten aus einem bestimmten Winkel dieselbe Darstellung zeigen.

Andere Herstellungsverfahren nutzen das Linsenraster zur Strukturierung der Mikrobilder. Dabei werden insbesondere Lasergravurverfahren eingesetzt, bei denen durch die Linsen des Linsenrasters hindurch mittels Laser ein Bild in eine Motivschicht eingeschrieben wird. Die Motivschicht wird hierzu entweder durch eine Maske mit Laserstrahlung beaufschlagt oder ein Laserstrahl wird über die Motivschicht gescannt, um ein gewünschtes Motiv einzuschreiben. Bei beiden Verfahrensvarianten wird das Motiv unter den Linsen im Fokus eingeschrieben und ist somit stets perfekt zu den Linsen registriert. Zudem ist sichergestellt, dass das eingeschriebene Motiv später aus gerade derjenigen Richtung sichtbar ist, aus der es mit dem Laserstrahl einbelichtet wurde. Nachteilig ist jedoch, dass die Lasergravurverfahren im großtechnischen Maßstab oft nur schwer umzusetzen sind. Beispielsweise stellt die Einlaserung millimetergroßer Motive per Maske oder Scanner in der Folienproduktion bei den für Sicherheitsanwendungen üblichen Folienbreiten und Prozessgeschwindigkeiten eine große und kostspielige technische Herausforderung dar. Dies gilt insbesondere dann, wenn zur Realisierung zweier oder mehrerer unterschiedlicher richtungsabhängig sichtbarer Motive aus zwei oder mehr unterschiedlichen Richtungen jeweils eine andere Darstellung in die Motivschicht eingelasert werden muss.

WO 2010/115235 A1, WO 2014/127403 A1 und WO 2015/149939 A1 zeigen verschiedene optisch variable Sicherheitselemente. WO 2017/097430 A1 offenbart den Oberbegriff von Anspruch 1.

Ausgehend davon liegt der Erfindung die Aufgabe zugrunde, ein Sicherheitselement der eingangs genannten Art anzugeben, das ein visuell attraktives Erscheinungsbild aufweist und dabei einfach herzustellen ist.

Diese Aufgabe wird durch die Merkmale der unabhängigen Ansprüche gelöst. Weiterbildungen der Erfindung sind Gegenstand der abhängigen Ansprüche.

Die Erfindung enthält ein in Anspruch 1 definiertes Sicherheitselement.

Gegenüber den herkömmlich oft eingesetzten aufgedampften Aluminiumschichten bietet eine gedruckte Metallpigmentschicht insbesondere den Vorteil der leichteren Herstellbarkeit. So lässt sich ein Metallisierungs-Maschinengang vollständig einsparen, da die Metallpigmentschicht zusammen mit der Farb-Teilschicht in einem Arbeitsgang gedruckt werden kann. Zudem erzeugt auch die Metallpigmentschicht einen vorteilhaften metallischen Eindruck und sie erhöht ebenfalls die Opazität der Farben der Farb-Teilschicht deutlich. Die Erfinder haben festgestellt, dass die Farben der Farb-Teilschicht mit einer gedruckten Metallpigmentschicht als Hintergrund mit einem satteren und plakativeren Erscheinungsbild erscheinen als bei Verwendung einer Aluminium-Hintergrundschicht und, dass sie auch weniger stark abgedunkelt wirken.

Die genannte Anpassung der Absorptionseigenschaften der Farb-Teilschicht und der gedruckten Metallpigmentschicht hat zur Folge, dass die beiden Teilschichten aufgrund der aneinander angepassten Absorptionseigenschaften durch Strahlungseinwirkung, insbesondere durch Laserbeaufschlagung gemeinsam entfernt werden können. Die Anpassung der Absorptionseigenschaften kann mit besonderem Vorteil über die Wahl des Bindemittels der Metallpigmentschicht und/oder der Farb-Teilschicht erfolgen oder durch Zugabe von bei der Wellenlänge der Ablationsstrahlung absorbierenden Absorbern. Die Absorber können vorteilhaft visuell transparent sein oder zumindest lediglich zu einer Verdunklung der Metallpigmentschicht und/ oder der Farb-Teilschicht führen ohne deren Farbton zu verändern.

Die gedruckte Metallpigmentschicht liegt von dem Linsenraster aus gesehen zweckmäßig hinter der Farb-Teilschicht und bildet daher aus der Betrachtungsrichtung eine Hintergrundschicht für die Farb-Teilschicht. Während die strahlungssensitive Motivschicht grundsätzlich auch drei oder mehr Teilschichten aufweisen kann, ist in einer vorteilhaften Gestaltungen vorgesehen, dass die strahlungssensitive Motivschicht nur aus den beiden genannten Teilschichten, nämlich der Farb-Teilschicht und der Metall-Teilschicht besteht.

Die gedruckte Metallpigmentschicht ist mit besonderem Vorteil eine gedruckte Silberfarbe, wie etwa Lumogen OVD Ink 102 von BASF oder SSF 014 Silber von Rotoflex.

Die gedruckte Metallpigmentschicht bildet vorteilhaft einen opazitätserhöhenden Hintergrund für die Farb-Teilschicht.

Zur Anpassung der Absorptionseigenschaften liegen die Abtragschwellen der gedruckten Metallpigmentschicht und der Farb-Teilschicht für Strahlungseinwirkung mit Vorteil innerhalb von 50%, vorzugsweise innerhalb von 30%, besonders bevorzugt innerhalb von 20%. Genauer gesagt liegt die kleiner der beiden Abtragschwellen innerhalb von 50% (bzw. 30% oder 20%) der größeren Abtragschwelle. Erfordert also die Farb-Teilschicht für die Abtragung eine Laserleistungsdichte von mindestens L_{F} und die Metall-Teilschicht eine Laserleistungsdichte von mindestens L_{M}, so fordert die genannte Bedingung, dass min(L_{F},L_{M}) im Bereich von 0,5*max(L_{F},L_{M}) bis max(L_{F},L_{M}) liegt, und in den bevorzugten Gestaltungen im Bereich von 0,7*max(L_{F},L_{M}) bis max(L_{F},Lₘ) bzw. im Bereich von 0,8*max(L_{F},Lₘ) bis max(L_{F},L_{M}) liegt.

In einer vorteilhaften Ausgestaltung sind die Absorptionseigenschaften der gedruckten Metallpigmentschicht und der Farb-Teilschicht im nahinfraroten Spektralbereich aneinander angepasst, insbesondere liegen die Absorptionen der gedruckten Metallpigmentschicht und der Farb-Teilschicht für Strahlungseinwirkung im nahinfraroten Spektralbereich innerhalb von 50%, vorzugsweise innerhalb von 30%, besonders bevorzugt innerhalb von 20%. Genauer gesagt liegt die kleiner der beiden Absorptionen innerhalb von 50% (bzw. 30% oder 20%) der größeren Absorption. Ist also die Absorption der Farb-Teilschicht im Nahinfrarot A_{F} und die Absorption der Metall-Teilschicht A_{M}, so liegt min(A_{F},A_{M}) im Bereich von 0,5*max(A_{F},A_{M}) bis max(A_{F},A_{M}), und in den bevorzugten Gestaltungen im Bereich von 0,7*max(A_{F},Aₘ) bis max(A_{F},A_{M})bzw. im Bereich von 0,8* max(A_{F},A_{M}) bis max(A_{F},A_{M}).

Die gedruckten Metallpigmentschicht und/ oder die Farb-Teilschicht sind vorteilhaft mit einem - an den jeweils verwendeten Spektralbereich des Lasers angepassten - Absorber-Additiv, insbesondere mit einem im visuellen Spektralbereich transparenten Absorber-Additiv versetzt. Alternativ kann auch ein Absorber eingesetzt werden, der nur zu einer Verdunklung der Metallpigmentschicht bzw. der Farb-Teilschicht führt ohne deren Farbton zu ändern. Vorzugsweise ist das Absorber-Additiv ein Infrarot-Absorber-Additiv oder ein Laser-Absorber-Additiv. Das Laser-Absorber-Additiv wirkt im visuellen Spektralbereich transparent absorbiert jedoch selektiv eine Laserwellenlänge. Das Infrarot-Absorber-Additiv ist im IR-Bereich absorbierend und optional im Visuellen transparent.

Die Farb-Teilschicht ist mit Vorteil eine Druckschicht, vorzugsweise mit einer Farbschichtdicke zwischen 0,5 und 10 g/m², insbesondere zwischen 1 und 2 g/m². Die Farb-Teilschicht kann beispielsweise eine Schicht aus Midoriblau, Heliogen-Grün, oder Dioxazinviolett sein, aber auch eine buntmetallische Schicht, wie etwa eine Kupfer- oder Goldschicht. Die gedruckte Metallpigmentschicht weist vorteilhaft eine Farbschichtdicke zwischen 0,5 und 10 g/m², insbesondere zwischen 2,5 und 5 g/m² auf.

In einer bevorzugten konkreteren Ausgestaltung ist weiter vorgesehen, dass das Linsenrasterbild aus unterschiedlichen Betrachtungsrichtungen zumindest zwei unterschiedliche Erscheinungsbilder zeigt, wobei
- die Transparenzbereiche jeweils passergenau zu den Mikrolinsen des Linsenrasters angeordnet sind, und
- die strahlungssensitive Motivschicht außerhalb der durch Strahlungseinwirkung erzeugten Transparenzbereiche opak ist und in dem Motivbereich in Form eines ersten Motivs strukturiert ist, so dass das erste Motiv bei Betrachtung des Sicherheitselements aus einer ersten Betrachtungsrichtung durch das Linsenraster als erstes Erscheinungsbild sichtbar ist.

In einer bevorzugten Ausgestaltung ist die strahlungssensitive Motivschicht lasersensitiv und wird insbesondere durch Laserstrahlung ablatiert.

Die brechende Wirkung der Mikrolinsen des Linsenrasters definiert eine Fokusebene, wobei die strahlungssensitive Motivschicht mit Vorteil im Wesentlichen in dieser Fokusebene angeordnet ist. Dabei muss die Motivschicht nicht exakt in der Fokusebene liegen, sondern kann in manchen Gestaltungen bis zu einer halben Fokuslänge oberhalb oder unterhalb der Fokusebene liegen. Eine solche defokussierte Anordnung der Motivschicht kann insbesondere dann vorteilhaft sein, wenn eine besonders geringe Dicke des Sicherheitselements erreicht werden soll oder ein besonders großer Bereich unter den jeweiligen Mikrolinsen transparent gemacht werden soll. Durch eine Anordnung der Motivschicht außerhalb der Fokusebene können auch die Betrachtungswinkel, aus denen die Erscheinungsbilder sichtbar sind, beeinflusst und insbesondere vergrößert werden. Ein großer Betrachtungswinkelbereich stellt dabei eine besonders wünschenswerte Produkteigenschaft der beschriebenen Sicherheitselemente dar.

In einer vorteilhaften Ausgestaltung ist vorgesehen, dass das Linsenraster eine eindimensionale Anordnung von Mikrolinsen, insbesondere von Zylinderlinsen aufweist oder darstellt. Ebenfalls mit Vorteil kann vorgesehen sein, dass das Linsenraster eine zweidimensionale Anordnung von Mikrolinsen, insbesondere von sphärischen oder asphärischen Linsen aufweist oder darstellt.

Als Mikrolinsen werden im Rahmen dieser Beschreibung Linsen bezeichnet, deren Größe in zumindest einer lateralen Richtung unterhalb der Auflösungsgrenze des bloßen Auges liegt. Die Mikrolinsen können dabei insbesondere zylindrisch ausgebildet sein, aber auch der Einsatz von sphärischen oder asphärischen Linsen kommt in Betracht. Letztere haben vorzugsweise einen Durchmesser zwischen 5 µm und 300 µm, insbesondere zwischen 10 µm und 50 µm, besonders bevorzugt zwischen 15 µm und 20 µm. Mikro-Zylinderlinsen haben vorzugsweise eine Breite zwischen 5 µm und 300 µm, insbesondere zwischen 10 µm und 50 µm, besonders bevorzugt zwischen 15 µm und 20 µm. Die Länge der Mikro-Zylinderlinsen ist beliebig, sie kann beispielsweise beim Einsatz in Sicherheitsfäden oder Transferelementen auch der Gesamtbreite des Fadens bzw. Transferelements entsprechen und mehrere Millimeter oder mehrere Zentimeter betragen.

In einer vorteilhaften Ausgestaltung ist auf der dem Linsenraster abgewandten Seite der strahlungssensitiven Motivschicht eine zweite Motivschicht angeordnet, die in Form eines zweiten Motivs strukturiert ist, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist. Die zweite Motivschicht kann insbesondere durch eine Druckschicht gebildet sein. Die zweite Motivschicht kann vollflächig ausgebildet sein, kann aber auch nur partiell vorliegen, und das Sicherheitselement kann dann außerhalb der zweiten Motivschicht einen unterhalb des Sicherheitselements liegenden Untergrund erkennen lassen.

Nach einer weiteren, ebenfalls vorteilhaften Ausgestaltung sind auf der dem Linsenraster abgewandten Seite der strahlungssensitiven Motivschicht eine oder mehrere transparente Schichten angeordnet, so dass bei Betrachtung des Sicherheitselements aus einer zweiten Betrachtungsrichtung durch das Linsenraster und die Transparenzbereiche der strahlungssensitiven Motivschicht hindurch ein unterhalb des Sicherheitselements liegender Untergrund als zweites Erscheinungsbild sichtbar ist.

Die Erfindung umfasst auch einen Datenträger, insbesondere ein Wertdokument, ein Sicherheitspapier, eine Ausweiskarte, einen Markenartikel oder dergleichen, mit einem Sicherheitselement der beschriebenen Art.

Ein solcher Datenträger kann insbesondere ein Sicherheitselement ohne zweite Motivschicht enthalten, bei dem in der oben beschriebenen Art auf der dem Linsenraster abgewandten Seite der strahlungssensitiven Motivschicht eine oder mehrere transparente Schichten angeordnet sind. Dabei ist weiter vorgesehen, dass der Datenträger in einem Teilbereich mit einer zweiten Motivschicht versehen ist, die in Form eines zweiten Motivs strukturiert ist. Das Sicherheitselement ist dann mit dem Linsenraster und den Transparenzbereichen über der zweiten Motivschicht angeordnet, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist. Dadurch können in einfacher Weise Datenträger mit Kippbildern erzeugt werden, die aus einer ersten Betrachtungsrichtung ein allgemeines, generisches Motiv (erstes Motiv) und aus einer zweiten Betrachtungsrichtung ein individualisiertes Motiv (zweites Motiv) zeigen, wie weiter unten genauer erläutert.

Die Erfindung enthält auch ein in Anspruch 13 definiertes Verfahren zum Herstellen eines Sicherheitselements.

Bei einer bevorzugten konkreteren Verfahrensführung zeigt das Linsenrasterbild aus unterschiedlichen Betrachtungsrichtungen zumindest zwei unterschiedliche Erscheinungsbilder, wobei bei dem Verfahren
- die Transparenzbereiche in der strahlungssensitiven Motivschicht passergenau zu den Mikrolinsen des Linsenrasters erzeugt werden, und
- die strahlungssensitive Motivschicht außerhalb der durch Strahlungseinwirkung erzeugten Transparenzbereiche opak und in Form eines ersten Motivs strukturiert ausgebildet wird, so dass das erste Motiv bei Betrachtung des Sicherheitselements aus einer ersten Betrachtungsrichtung durch das Linsenraster als erstes Erscheinungsbild sichtbar ist.

Bei einer vorteilhaften Verfahrensführung wird die strahlungssensitive Motivschicht durch das Linsenraster hindurch mit Laserstrahlung beaufschlagt, um die Transparenzbereiche zu erzeugen. Die strahlungssensitive Motivschicht wird dabei mit Vorteil durch die Laserstrahlung ablatiert.

Als Laserquelle werden vorteilhaft IR- bzw. NIR-Laser (NIR: Wellenlänge 0,78 - 3 µm), insbesondere Laser im IR-A-Bereich (Wellenlänge 0,78 - 1,4 µm) also beispielsweise bei einer Wellenlänge von etwa 1064 nm, oder beispielsweise auch grüne Laser eingesetzt, deren Strahlung beispielsweise durch Frequenzverdopplung der NIR-Laser erhalten werden kann. Bei einem grünen Laser einer Wellenlänge von 532 nm, aber auch bei NIR-Lasern sind beispielsweise folgende Parameter für die Ablation geeignet:
- Frequenz: 10 - 100 kHz, bevorzugt 10-20 kHz
- Vorschub: 10-2500 mm/s, bevorzugt 100-300 mm/s
- Leistung: 0,1-100%, bevorzugt 70-85% bei einem 3,5 W-Laser

Ein erfindungsgemäßes Sicherheitselement kann auch mehr als zwei Darstellungen enthalten, die aus mehr als zwei unterschiedlichen Betrachtungsrichtungen sichtbar sind.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: in schematischer Darstellung eine Banknote mit einem erfindungsgemäßen Sicherheitselement, das ein Kippbild mit zwei unterschiedlichen Erscheinungsbildern enthält,
- Fig. 2: schematisch den Schichtaufbau des Sicherheitselements der Fig. 1 im Querschnitt,
- Fig. 3: eine Aufsicht auf das Sicherheitselement der Fig. 2 ohne das Linsenraster und damit ohne die fokussierende Wirkung der Mikrolinsen,
- Fig. 4 bis 7: die Herstellung des Sicherheitselements der Figuren 2 und 3, wobei (a) jeweils einen Zwischenschritt bei der Herstellung des Sicherheitselements und (b) das Erscheinungsbild des jeweiligen Zwischenprodukts in Aufsicht ohne das Linsenraster und damit ohne die fokussierende Wirkung der Mikrolinsen zeigt, und
- Fig. 8: schematisch ein erfindungsgemäßes Sicherheitselement, bei dem auf die zweite Motivschicht verzichtet wurde.

Die Erfindung wird nun am Beispiel von Sicherheitselementen für Banknoten erläutert. Figur 1 zeigt dazu eine schematische Darstellung einer Banknote 10, die mit einem erfindungsgemäßen Sicherheitselement 12 in Form eines aufgeklebten Transferelements versehen ist. Das Sicherheitselement 12 stellt im Ausführungsbeispiel ein Kippbild dar, das je nach Betrachtungsrichtung eines von zwei unterschiedlichen Erscheinungsbildern 14A, 14B zeigt.

Die Erfindung ist allerdings nicht auf die zur Illustration gezeigten Transferelemente bei Banknoten beschränkt, sondern kann beispielsweise auch bei Sicherheitsfäden, breiten Sicherheitsstreifen oder Abdeckfolien eingesetzt werden, die über einem opaken Bereich, einem Fensterbereich oder einer durchgehenden Öffnung eines Datenträgers angeordnet sind.

Zurückkommend auf die Darstellung der Fig. 1 sind die beiden Erscheinungsbilder im Ausführungsbeispiel durch eine zweifarbige Darstellung 14A der Wertzahl "50" und einer Darstellung 14B zweier farbiger Rechtecke gebildet, es versteht sich aber, dass die Erscheinungsbilder in der Praxis typischerweise komplexere Motive, wie etwa geometrische Muster, Portraits, Codierungen, Nummerierungen, architektonische, technische oder Naturmotive darstellen. Beim Kippen 16 der Banknote 10 oder einer entsprechenden Änderung der Betrachtungsrichtung wechselt das Erscheinungsbild des Sicherheitselements 12 zwischen den beiden Erscheinungsbildern 14A, 14B hin und her.

Während Linsenrasterbilder mit Kippbildern als solche bekannt sind, stellt die vorliegende Erfindung ein besonders gestaltetes Linsenrasterbild bereit, bei dem die dargestellten Motive in besonders einfacher und dennoch hochgenauer Weise in die Motivschicht des Linsenrasterbilds eingebracht sind. Insbesondere ist weder eine Maske für eine Einbelichtung mittels Laser noch ein feines Abrastern der Motivschicht mit einem scharf gebündelten Laserstrahl oder eine mehrfache Laserbeaufschlagung aus unterschiedlichen Richtungen erforderlich.

Figur 2 zeigt schematisch den Schichtaufbau des erfindungsgemäßen Sicherheitselements 12 im Querschnitt, wobei nur die für die Erläuterung des Funktionsprinzips erforderlichen Teile des Schichtaufbaus dargestellt sind. Figur 3 zeigt eine Aufsicht auf das Sicherheitselement 12 ohne das Linsenraster und damit ohne die fokussierende Wirkung der Mikrolinsen.

Die Figuren 2 und 3 zeigen das fertige Sicherheitselement 12, für das Verständnis des komplexen Schichtaufbaus und des Zusammenwirkens der einzelnen Schichten ist aber insbesondere auch die detaillierte Beschreibung der Herstellung des Sicherheitselements mit Bezug auf die Figuren 4 bis 7 hilfreich.

Das Sicherheitselement 12 enthält ein Trägersubstrat 22 in Form einer transparenten Kunststofffolie, beispielsweise einer etwa 20 µm dicken Polyethylenterephthalat(PET)-Folie. Das Trägersubstrat 22 weist gegenüberliegende erste und zweite Hauptflächen auf, wobei die erste Hauptfläche mit einem Linsenraster 24 aus einer Mehrzahl von im Wesentlichen zylinderförmigen Mikrolinsen 26 versehen ist.

Die Dicke des Trägersubstrats 22 und die Krümmung der fokussierenden Linsenflächen der Mikrolinsen 26 sind dabei so aufeinander abgestimmt, dass die Brennweite der Mikrolinsen 26 im Wesentlichen der Dicke des Trägersubstrats 22 entspricht. Die Fokusebene der Mikrolinsen 26 fällt dann im Wesentlichen mit der zweiten, gegenüberliegenden Hauptfläche des Trägersubstrats 22 zusammen. Wie oben erläutert, kann es in manchen Ausgestaltungen allerdings auch sinnvoll sein, die Fokusebene nicht mit der zweiten Hauptfläche des Trägersubstrats zusammenfallen zu lassen, beispielsweise um besonders dünne Sicherheitselemente zu erzeugen.

Auf der zweiten Hauptfläche des Trägersubstrats 22 ist eine lasersensitive Motivschicht 30 angeordnet, die im gezeigten Ausführungsbeispiel aus zwei Teilschichten, nämlich einer Farb-Teilschicht 32 und einer Metall-Teilschicht 34 in Form einer aufgedruckten Metallpigmentschicht besteht. Konkret ist die Farb-Teilschicht 32 im Ausführungsbeispiel durch eine aufgedruckte Miloriblau-Farbschicht und die Metallpigmentschicht durch eine Silberpigmentschicht, beispielsweise Lumogen OVD Ink 102 von BASF, gebildet. Die Miloriblau-Farbschicht ist beispielsweise mit einem Flächengewicht von 1,5 g/m², die Silberpigmentfarbe mit einem Flächengewicht von 3,5 g/m² aufgedruckt.

Die Motivschicht 30 enthält zudem eine Vielzahl paralleler, linienförmiger Transparenzbereiche in Form von linienförmigen Aussparungen 40, die in der weiter unten genauer beschriebenen Weise passergenau zu den Mikrolinsen 26 des Linsenrasters 24 erzeugt wurden. Die Bereiche der Motivschicht 30 zwischen den Aussparungen 40 bilden stehengelassene Materialbereiche 42, die ebenfalls linienförmig und passergenau zu den Mikrolinsen 26 ausgebildet sind. Im Ausführungsbeispiel weisen die linienförmigen Aussparungen 40 und die linienförmigen Materialbereiche 42 die gleiche Breite auf, im Allgemeinen können die Aussparungen und die Materialbereiche jedoch auch unterschiedlich breit sein.

In den stehengelassenen Materialbereichen 42 ist die Motivschicht 30 opak und in Form eines ersten Motivs, im Ausführungsbeispiel in Form der Wertzahl "50" strukturiert. Konkret stellt dabei die Farb-Teilschicht 32 die Zahl "50" mit blauem Erscheinungsbild dar, während die Metallpigmentschicht 34 einen gut kontrastierenden, metallisch silbrigen Hintergrund für die Wertzahl "50" bildet. In den Bereichen, in denen die Metallpigmentschicht 34 über der Farb-Teilschicht 32 angeordnet ist, erhöht sie die Opazität der FarbSchicht 32. Die blaue Farbe der Miloriblau-Schicht wirkt dadurch bei Betrachtung durch das Linsenraster 24 satt und plakativ, dabei aber weniger stark abgedunkelt als bei einer herkömmlichen aufgedampften Aluminium-Hintergrundschicht.

Aufgrund der fokussierenden Wirkung der Mikrolinsen 26 blickt ein Betrachter aus einer ersten Betrachtungsrichtung 50 jeweils auf die stehengelassenen Materialbereiche 42 der Motivschicht 30 und nimmt daher als Erscheinungsbild 14A die blaue Wertzahl "50" vor metallisch silbrigem Hintergrund wahr. Die Aussparungen 40 sind aus der Betrachtungsrichtung 50 nicht sichtbar, so dass die Darstellung der Wertzahl "50" für den Betrachter vollflächig erscheint.

Aus einer zweiten Betrachtungsrichtung 52 blickt der Betrachter aufgrund der fokussierenden Wirkung der Mikrolinsen 26 dagegen jeweils auf die Aussparungen 40 in der Motivschicht 30, so dass die Motivschicht 30 aus dieser Betrachtungsrichtung nicht sichtbar ist und das wahrgenommene Erscheinungsbild von der weiteren Ausgestaltung des Sicherheitselements in den Aussparungen 40 abhängt. Im gezeigten Ausführungsbeispiel liegt auf der dem Linsenraster 24 abgewandten Seite der Motivschicht 30 eine zweite Motivschicht in Form einer Druckschicht 60 vor, die in Form eines zweiten Motivs strukturiert ist. Als zweites Motiv ist zur Illustration ein einfaches Motiv aus zwei unterschiedlich farbigen Rechtecken 62, 64 gezeigt, es versteht sich jedoch, dass hier nach Wunsch beliebig komplexe Motive erzeugt werden können.

Bei der Betrachtung aus der zweiten Betrachtungsrichtung 52 blickt der Betrachter somit durch die Aussparungen der ersten Motivschicht 30 jeweils auf die zweite Motivschicht 60 und nimmt daher als Erscheinungsbild 14B die beiden farbigen Rechtecke 62, 64 wahr.

Das Sicherheitselement 12 enthält typischerweise weitere Schichten 66, wie etwa Schutz-, Abdeck- oder zusätzliche Funktionsschichten, die vorliegend jedoch nicht wesentlich sind und daher nicht im Detail beschrieben werden. Eine oder mehrere der weiteren Schichten 66 können opak sein und einen Hintergrund für die Darstellung der zweiten Motivschicht 60 bilden, oder die weiteren Schichten können transparent oder transluzent sein und bei nicht vollflächiger zweiter Motivschicht bereichsweise einen Blick durch das Sicherheitselement 12 ermöglichen.

Die zweite Motivschicht 60 kann vollflächig sein, oder, wie im Ausführungsbeispiel der Figuren 2 und 3, selbst nur partiell vorliegen und daher in den außerhalb der Motivschicht 60 liegenden Bereichen den Blick auf eine unter dem Sicherheitselement 12 liegende Untergrundschicht freigeben. Die Untergrundschicht kann beispielsweise durch das Substrat der Banknote 10 (in Fig. 2 gestrichelt angedeutet) oder eines anderen Datenträgers gebildet sein, auf dem das Sicherheitselement 12 aufgebracht ist. Die Untergrundschicht kann einfarbig oder selbst strukturiert sein und beispielsweise eine Information enthalten, die aus der Betrachtungsrichtung 52 in den Aussparungen 40 erkennbar ist. Das Sicherheitselement 12 kann auch in einem Fensterbereich eines Datenträgers vorliegen, so dass die außerhalb der Motivschicht 60 liegenden, transparenten Bereiche Durchsichtsbereiche in dem Sicherheitselement 12 darstellen.

Die Herstellung des Sicherheitselements 12 wird nun mit Bezug auf die Figuren 4 bis 7 erläutert, wobei der Figurenteil (a) der Figuren jeweils einen Zwischenschritt bei der Herstellung des Sicherheitselements und der Figurenteil (b) das Erscheinungsbild des jeweiligen Zwischenprodukts in Aufsicht ohne das Linsenraster 24 und damit ohne die fokussierende Wirkung der Mikrolinsen 26 zeigt.

Mit Bezug zunächst auf Fig. 4 wird ein Trägersubstrat 22 in Form einer etwa 20 µm dicken Polyethylenterephthalat(PET)-Folie bereitgestellt und auf einer ersten Hauptfläche vorzugsweise durch Prägung mit einem Linsenraster 24 aus einer Mehrzahl von im Wesentlichen zylinderförmigen Mikrolinsen 26 einer Breite b = 15 µm versehen. Dann wird auf der gegenüberliegenden zweiten Hauptfläche des Trägersubstrats 22 als Farb-Teilschicht 32 eine Schicht aus Miloriblau mit einem Flächengewicht von 1,5 g/m² in Form der Wertzahl "50" in der gewünschten Originalgröße aufgedruckt. Wie in der Aufsicht der Fig. 4(b) gezeigt, liegt nach diesem Verfahrensschritt die in Form der Wertzahl "50" strukturierte Farb-Teilschicht 32 auf dem Trägersubstrat 22 vor.

Anschließend wird als zweite Teilschicht eine Metallpigmentschicht 34, konkret eine Silberpigmentschicht, vollflächig auf die strukturierte Farb-Teilschicht 32 aufgedruckt, wie in Fig. 5(a) dargestellt. Bedeutsam ist dabei, dass sich das visuelle Erscheinungsbild der Metallpigmentschicht 34 signifikant von dem der Farb-Teilschicht 32 unterscheidet, so dass ein guter Kontrast bei der Betrachtung erzeugt wird.

Anstelle der Miloriblau-Schicht kann beispielsweise auch eine Schicht aus Heliogen-Grün, oder Dioxazinviolett aufgedruckt oder eine Schicht aus einem andersfarbigen Metall, wie etwa Kupfer oder Gold, oder eine farbkontrastierende Legierung aufgebracht werden. Auch ein Mehrfachschichtsystem, beispielsweise ein Dünnfilminterferenzschichtsystem mit Reflektor, dielektrischer Abstandsschicht und Absorber, das richtungsabhängig verschiedene Farben zeigt, kommt in Frage. Wie in der Aufsicht der Fig. 5(b) gezeigt, liegt nach diesem Verfahrensschritt die Motivschicht 30 mit der blauen Wertzahl "50" (Bezugszeichen 32) vor metallisch silbrigem Hintergrund 34 vor.

Im nächsten Verfahrensschritt wird aus einer vorbestimmten Richtung die Fläche der Motivschicht 30 durch das Linsenraster 24 hindurch großflächig mit Laserstrahlung 70 beaufschlagt, wie in Fig. 6(a) gezeigt. Die Laserstrahlung 70 wird durch die zylinderförmigen Mikrolinsen 26 linienförmig auf die auf der zweiten Hauptfläche des Trägersubstrats 22 angeordnete Motivschicht 30 fokussiert und ablatiert dort die Metall-Teilschicht 34 bzw. im Bereich der Wertzahl "50" beide Teilschichten 32, 34, so dass linienförmige Aussparungen 40 in der Motivschicht 30 entstehen. Um die Teilschichten sauber ablatieren zu können, sollten die Farbpartikel der Farb-Teilschicht und der Metall-Teilschicht gut abtransportierbar sein. Die Folie liegt also nicht mit den zu ablatierenden Schichten auf einem Substrat auf, sondern wird "in der Schwebe" gelasert. Wie in der Aufsicht der Fig. 6(b) gezeigt, liegt nach diesem Verfahrensschritt die Motivschicht 30 mit der blauen Wertzahl "50" (Bezugszeichen 32) und dem metallisch silbrigem Hintergrund 34 nur noch in den stehengelassenen Materialbereichen 42 vor. Zwischen den Materialbereichen 42 wurden durch die Laserbeaufschlagung Transparenzbereiche 40 geschaffen, in denen das Zwischenprodukt transparent ist.

In einer Erfindungsvariante kann das Sicherheitselement 12 nach diesem Verfahrensschritt bereits der Endfertigung zugeführt und dabei beispielsweise mit einer transparenten Schutzschicht auf der zweiten Hauptfläche versehen werden, wie unten im Zusammenhang mit Fig. 8 näher beschrieben. In der Erfindungsvariante des vorliegenden Ausführungsbeispiels (Fig. 7(a)) wird dagegen auf die mit Aussparungen 40 versehene erste Motivschicht 30 noch eine zweite Motivschicht 60 aufgedruckt, die in Form eines zweiten Motivs mit zwei farbigen Rechtecken 62, 64 strukturiert ist. Nach diesem Verfahrensschritt weist das Sicherheitselement nun wie in Fig. 7(b) gezeigt zwei strukturierte Motivschichten 30 bzw. 60 auf, deren Motive jeweils aus den Betrachtungsrichtungen 50, 52 (Fig. 2) sichtbar sind. Soweit bei der Betrachtung sichtbar, sind beide Motive auch passergenau zu den Mikrolinsen 26 des Linsenrasters 24 angeordnet, obwohl für ihre Erzeugung nur ein einziger Laserbeaufschlagungsschritt erforderlich war.

Bei der in Fig. 8 gezeigten Variante wurde auf die zweite Motivschicht 60 verzichtet und es wurden allenfalls transparente Schichten, beispielsweise eine transparente Schutz- oder Abdeckschicht und/oder eine transparente Kleberschicht auf die erste Motivschicht 30 aufgebracht. Das so entstandene Sicherheitselement 80 zeigt bei Betrachtung aus einer ersten Betrachtungsrichtung das oben bereits beschriebene, durch die erste Motivschicht 30 gebildete erste Motiv und gibt aus einer zweiten Betrachtungsrichtung in den Aussparungen 40 der ersten Motivschicht 30 den Blick auf eine Untergrundschicht frei.

Auf diese Weise können besonders einfach Datenträger mit Kippbildern erzeugt werden, die aus einer ersten Betrachtungsrichtung ein allgemeines, generisches Motiv, und aus einer zweiten Betrachtungsrichtung ein individualisiertes Motiv zeigen. Beispielsweise kann das Sicherheitselement 80 für den Einsatz bei Ausweisdokumenten 82 bestimmt sein und mit seiner Motivschicht 30 als erstes, generisches Motiv ein Staatswappen zeigen. Da das Sicherheitselement 80 selbst nur das generische Motiv "Staatswappen" zeigt, kann es unverändert für alle gleichartigen Ausweisdokumente 82 verwendet werden.

Als individualisiertes Motiv dient ein in einem Datenbereich 84 des Ausweisdokuments 82 vorliegendes Motiv, beispielsweise ein Passbild des Inhabers. Dieses individualisierte Motiv ist für jedes Ausweisdokument 82 verschieden. Das Sicherheitselement 80 wird nun mit der ausgesparten Motivschicht 30, 40 auf den Datenbereich 84 aufgeklebt, so dass aus der ersten Betrachtungsrichtung das Staatswappen der Motivschicht 30 und aus der zweiten Betrachtungsrichtung das individualisierte Motiv des Datenbereichs 84 sichtbar ist.

### Bezugszeichenliste

- 10: Banknote
- 12: Sicherheitselement
- 14A, 14B: Erscheinungsbilder
- 16: Kipprichtung
- 22: Trägersubstrat
- 24: Linsenraster
- 26: Mikrolinsen
- 30: lasersensitive Motivschicht
- 32: Farb-Teilschicht
- 34: Metall-Teilschicht
- 40: Aussparungen
- 42: stehengelassene Materialbereiche
- 50,52: Betrachtungsrichtungen
- 60: zweite Motivschicht
- 62, 64: farbige Rechtecke
- 66: weitere Schichten
- 70: Laserstrahlung
- 80: Sicherheitselement
- 82: Ausweisdokument
- 84: Datenbereich

## Patentansprüche

1. Sicherheitselement (12) zur Absicherung von Sicherheitspapieren, Wertdokumenten und anderen Datenträgern, mit
- einem Linsenrasterbild, das ein Linsenraster (24) aus einer Mehrzahl von Mikrolinsen (26) und eine von dem Linsenraster (24) beabstandet angeordnete strahlungssensitive Motivschicht (30) enthält,
- wobei die strahlungssensitive Motivschicht (30) zumindest in einem Motivbereich eine Vielzahl von durch Strahlungseinwirkung durch das Linsenraster (24) hindurch erzeugte Transparenzbereiche (40) enthält, in denen die strahlungssensitive Motivschicht entfernt ist,
- wobei die strahlungssensitive Motivschicht (30) zumindest in dem Motivbereich eine Farb-Teilschicht (32) und eine Metall-Teilschicht (34) aufweist,
**dadurch gekennzeichnet, dass**
- die Metall-Teilschicht (34) eine gedruckte Metallpigmentschicht ist, deren Absorptionseigenschaft an die Absorptionseigenschaft der Farb-Teilschicht (32) angepasst ist.

2. Sicherheitselement (12) nach Anspruch 1, **dadurch gekennzeichnet, dass** die gedruckte Metallpigmentschicht eine gedruckte Silberfarbe ist.

3. Sicherheitselement (12) nach Anspruch 1 oder 2, **dadurch gekennzeichnet, dass** die gedruckte Metallpigmentschicht einen opazitätserhöhenden Hintergrund für die Farb-Teilschicht (32) bildet.

4. Sicherheitselement (12) nach wenigstens einem der Ansprüche 1 bis 3,
**dadurch gekennzeichnet, dass** zur Anpassung der Absorptionseigenschaften die Abtragschwellen der gedruckten Metallpigmentschicht und der Farb-Teilschicht (32) für Strahlungseinwirkung innerhalb von 50%, vorzugsweise innerhalb von 30%, besonders bevorzugt innerhalb von 20% liegen.

5. Sicherheitselement (12) nach wenigstens einem der Ansprüche 1 bis 4,
**dadurch gekennzeichnet, dass** die Absorptionseigenschaften der gedruckten Metallpigmentschicht und der Farb-Teilschicht (32) im sichtbaren und/oder im nahinfraroten Spektralbereich aneinander angepasst sind, insbesondere dass die Absorption der der gedruckten Metallpigmentschicht und der Farb-Teilschicht (32) für Strahlungseinwirkung im sichtbaren und/oder im nahinfraroten Spektralbereich innerhalb von 50%, vorzugsweise innerhalb von 30%, besonders bevorzugt innerhalb von 20% liegen.

6. Sicherheitselement (12) nach wenigstens einem der Ansprüche 1 bis 5,
**dadurch gekennzeichnet, dass** die gedruckten Metallpigmentschicht und/oder die Farb-Teilschicht (32) mit einem Absorber-Additiv versetzt sind, vorzugsweise einem Infrarot-Absorber-Additiv oder einem Laser-Absorber-Additiv, wobei das Absorber-Additiv bevorzugt im visuellen Spektralbereich transparent wirkt.

7. Sicherheitselement (12) nach wenigstens einem der Ansprüche 1 bis 6,
**dadurch gekennzeichnet, dass**
die Farb-Teilschicht (32) eine Druckschicht ist, vorzugsweise mit einer Farbschichtdicke zwischen 0,5 und 10 g/m², insbesondere zwischen 1 und 2 g/m²; und/oder
die gedruckte Metallpigmentschicht eine Farbschichtdicke zwischen 0,5 und 10 g/m², insbesondere zwischen 2,5 und 5 g/m² aufweist.

8. Sicherheitselement (12) nach wenigstens einem der Ansprüche 1 bis 7,
**dadurch gekennzeichnet, dass** das Linsenrasterbild aus unterschiedlichen Betrachtungsrichtungen zumindest zwei unterschiedliche Erscheinungsbilder zeigt, wobei
- die Transparenzbereiche (40) jeweils passergenau zu den Mikrolinsen des Linsenrasters angeordnet sind, und
- die strahlungssensitive Motivschicht (30) außerhalb der durch Strahlungseinwirkung erzeugten Transparenzbereiche (40) opak ist und in dem Motivbereich in Form eines ersten Motivs strukturiert ist, so dass das erste Motiv bei Betrachtung des Sicherheitselements (12) aus einer ersten Betrachtungsrichtung durch das Linsenraster (24) als erstes Erscheinungsbild sichtbar ist.

9. Sicherheitselement (12) nach wenigstens einem der Ansprüche 1 bis 8,
**dadurch gekennzeichnet, dass**
die strahlungssensitive Motivschicht (30) lasersensitiv ist; und/oder
das Linsenraster (24) eine eindimensionale Anordnung von Mikrolinsen, insbesondere von Zylinderlinsen aufweist oder darstellt, oder dass das Linsenraster (24) eine zweidimensionale Anordnung von Mikrolinsen, insbesondere von sphärischen oder asphärischen Linsen aufweist oder darstellt.

10. Sicherheitselement (12) nach wenigstens einem der Ansprüche 1 bis 9,
**dadurch gekennzeichnet, dass** auf der dem Linsenraster (24) abgewandten Seite der strahlungssensitiven Motivschicht (30) eine zweite Motivschicht (60) angeordnet ist, die in Form eines zweiten Motivs strukturiert ist, wobei vorzugsweise das zweite Motiv bei Betrachtung des Sicherheitselements (12) aus einer zweiten Betrachtungsrichtung durch das Linsenraster (24) und die Transparenzbereiche (40) der strahlungssensitiven Motivschicht hindurch als zweites Erscheinungsbild sichtbar ist; wobei vorzugsweise
die zweite Motivschicht (60) durch eine Druckschicht gebildet ist; und/oder
die zweite Motivschicht (60) nur partiell vorliegt und das Sicherheitselement (12) außerhalb der zweiten Motivschicht (60) einen unterhalb des Sicherheitselements (12) liegenden Untergrund erkennen lässt.

11. Sicherheitselement (12) nach wenigstens einem der Ansprüche 1 bis 10, **dadurch gekennzeichnet, dass** auf der dem Linsenraster (24) abgewandten Seite der strahlungssensitiven Motivschicht (30) eine oder mehrere transparente Schichten angeordnet sind, so dass bei Betrachtung des Sicherheitselements (12) aus einer zweiten Betrachtungsrichtung durch das Linsenraster (24) und die Transparenzbereiche (40) der strahlungssensitiven Motivschicht (30) hindurch ein unterhalb des Sicherheitselements (12) liegender Untergrund als zweites Erscheinungsbild sichtbar ist.

12. Datenträger mit einem Sicherheitselement (12) nach wenigstens einem der Ansprüche 1 bis 11; insbesondere mit einem nach Anspruch 11 ausgebildeten Sicherheitselement, wobei der Datenträger in einem Teilbereich mit einer zweiten Motivschicht (60) versehen ist, die in Form eines zweiten Motivs strukturiert ist, und dass das Sicherheitselement (12) mit dem Linsenraster (24) und den Transparenzbereichen über der zweiten Motivschicht (60) angeordnet ist, so dass das zweite Motiv bei Betrachtung des Sicherheitselements (12) aus einer zweiten Betrachtungsrichtung durch das Linsenraster (24) und die Transparenzbereiche (40) der strahlungssensitiven Motivschicht (30) hindurch als zweites Erscheinungsbild sichtbar ist.

13. Verfahren zum Herstellen eines Sicherheitselements (12) mit einem Linsenrasterbild, bei dem
- ein Trägersubstrat bereitgestellt und mit einem Linsenraster (24) aus einer Mehrzahl von Mikrolinsen und einer von dem Linsenraster (24) beabstandet angeordneten strahlungssensitiven Motivschicht (30) versehen wird,
- wobei in der strahlungssensitiven Motivschicht (30) zumindest in einem Motivbereich durch Strahlungseinwirkung durch das Linsenraster (24) hindurch eine Vielzahl von Transparenzbereichen erzeugt wird, in denen die strahlungssensitive Motivschicht (30) entfernt wird,
- wobei die strahlungssensitive Motivschicht (30) zumindest in einem Motivbereich mit einer Farb-Teilschicht (32) und einer Metall-Teilschicht (34) ausgebildet wird,
**dadurch gekennzeichnet, dass**
- als Metall-Teilschicht (34) eine Metallpigmentschicht ausgewählt wird, deren Absorptionseigenschaft an die Absorptionseigenschaft der Farb-Teilschicht (32) angepasst ist, und die ausgewählte Metallpigmentschicht als Metall-Teilschicht (34) der strahlungssensitiven Motivschicht aufgedruckt wird.

14. Verfahren nach Anspruch 13, **dadurch gekennzeichnet, dass** das Linsenrasterbild aus unterschiedlichen Betrachtungsrichtungen zumindest zwei unterschiedliche Erscheinungsbilder zeigt, und dass bei dem Verfahren
- die Transparenzbereiche (40) in der strahlungssensitiven Motivschicht (30) passergenau zu den Mikrolinsen des Linsenrasters erzeugt werden, und
- die strahlungssensitive Motivschicht (30) außerhalb der durch Strahlungseinwirkung erzeugten Transparenzbereiche (40) opak und in Form eines ersten Motivs strukturiert ausgebildet wird, so dass das erste Motiv bei Betrachtung des Sicherheitselements (12) aus einer ersten Betrachtungsrichtung durch das Linsenraster (24) als erstes Erscheinungsbild sichtbar ist.

15. Verfahren nach Anspruch 13 oder 14, **dadurch gekennzeichnet, dass** die strahlungssensitive Motivschicht (30) durch das Linsenraster (24) hindurch mit Laserstrahlung beaufschlagt wird, um die Transparenzbereiche (40) zu erzeugen.

## Claims

1. Security element (12) for safeguarding security papers, valuable documents and other data carriers, comprising
- a lens grid image containing a lens grid (24) composed of a plurality of microlenses (26), and a radiation-sensitive motif layer (30) arranged at a distance from the lens grid (24),
- wherein the radiation-sensitive motif layer (30) contains, at least in a motif region, a multiplicity of transparency regions (40) which are generated by the action of radiation through the lens grid (24) and in which the radiation-sensitive motif layer is removed,
- wherein the radiation-sensitive motif layer (30) has, at least in the motif region, a colour sublayer (32) and a metal sublayer (34),
**characterized in that**
- the metal sublayer (34) is a printed metal pigment layer, the absorption property of which is adapted to the absorption property of the colour sublayer (32).

2. Security element (12) according to Claim 1,
**characterized in that** the printed metal pigment layer is a printed silver ink.

3. Security element (12) according to Claim 1 or 2,
**characterized in that** the printed metal pigment layer forms an opacity-increasing background for the colour sublayer (32).

4. Security element (12) according to at least one of Claims 1 to 3, **characterized in that** for adapting the absorption properties, the removal thresholds of the printed metal pigment layer and the colour sublayer (32) for the action of radiation are within 50%, preferably within 30%, particularly preferably within 20%.

5. Security element (12) according to at least one of Claims 1 to 4, **characterized in that** the absorption properties of the printed metal pigment layer and the colour sublayer (32) in the visible and/or in the near-infrared spectral range are adapted to one another, in particular **in that** the absorption of the printed metal pigment layer and the colour sublayer (32) for the action of radiation in the visible and/or in the near-infrared spectral range are within 50%, preferably within 30%, particularly preferably within 20%.

6. Security element (12) according to at least one of Claims 1 to 5, **characterized in that** an absorber additive, preferably an infrared absorber additive or a laser absorber additive, is added to the printed metal pigment layer and/or the colour sublayer (32), wherein the absorber additive preferably appears transparent in the visual spectral range.

7. Security element (12) according to at least one of Claims 1 to 6, **characterized in that**
the colour sublayer (32) is a printed layer, preferably having a colour layer thickness of between 0.5 and 10 g/m², in particular between 1 and 2 g/m²; and/or
the printed metal pigment layer has a colour layer thickness of between 0.5 and 10 g/m², in particular between 2.5 and 5 g/m².

8. Security element (12) according to at least one of Claims 1 to 7, **characterized in that** the lens grid image shows at least two different appearances from different viewing directions, wherein
- the transparency regions (40) are each arranged with register accuracy with respect to the microlenses of the lens grid, and
- the radiation-sensitive motif layer (30) is opaque outside the transparency regions (40) generated by the action of radiation and is structured in the form of a first motif in the motif region, such that the first motif is visible as a first appearance when the security element (12) is viewed from a first viewing direction through the lens grid (24).

9. Security element (12) according to at least one of Claims 1 to 8, **characterized in that** the radiation-sensitive motif layer (30) is laser-sensitive; and/or the lens grid (24) has or constitutes a one-dimensional arrangement of microlenses, in particular cylindrical lenses, or **in that** the lens grid (24) has or constitutes a two-dimensional arrangement of microlenses, in particular spherical or aspherical lenses.

10. Security element (12) according to at least one of Claims 1 to 9, **characterized in that** a second motif layer (60) structured in the form of a second motif is arranged on the side of the radiation-sensitive motif layer (30) facing away from the lens grid (24), wherein preferably the second motif is visible as a second appearance when the security element (12) is viewed from a second viewing direction through the lens grid (24) and the transparency regions (40) of the radiation-sensitive motif layer; wherein preferably the second motif layer (60) is formed by a printed layer; and/or
the second motif layer (60) is only partially present and, outside the second motif layer (60), the security element (12) reveals an underlying surface situated beneath the security element (12).

11. Security element (12) according to at least one of Claims 1 to 10, **characterized in that** one or more transparent layers are arranged on the side of the radiation-sensitive motif layer (30) facing away from the lens grid (24), such that an underlying surface situated beneath the security element (12) is visible as a second appearance when the security element (12) is viewed from a second viewing direction through the lens grid (24) and the transparency regions (40) of the radiation-sensitive motif layer (30).

12. Data carrier comprising a security element (12) according to at least one of Claims 1 to 11; in particular comprising a security element embodied according to Claim 11, wherein the data carrier is provided, in a subregion, with a second motif layer (60) structured in the form of a second motif, and in that the security element (12) is arranged with the lens grid (24) and the transparency regions over the second motif layer (60), such that the second motif is visible as a second appearance when the security element (12) is viewed from a second viewing direction through the lens grid (24) and the transparency regions (40) of the radiation-sensitive motif layer (30).

13. Method for producing a security element (12) comprising a lens grid image, in which method
- provision is made of a carrier substrate and the latter is provided with a lens grid (24) composed of a plurality of microlenses, and with a radiation-sensitive motif layer (30) arranged at a distance from the lens grid (24),
- wherein in the radiation-sensitive motif layer (30), at least in a motif region, a multiplicity of transparency regions are generated by the action of radiation through the lens grid (24), in which transparency regions the radiation-sensitive motif layer (30) is removed,
- wherein the radiation-sensitive motif layer (30) is embodied, at least in a motif region, with a colour sublayer (32) and a metal sublayer (34),
**characterized in that**
- as the metal sublayer (34), a metal pigment layer is selected, the absorption property of which is adapted to the absorption property of the colour sublayer (32), and the selected metal pigment layer is printed as the metal sublayer (34) of the radiation-sensitive motif layer.

14. Method according to Claim 13, **characterized in that** the lens grid image shows at least two different appearances from different viewing directions, and **in that** in the method
- the transparency regions (40) in the radiation-sensitive motif layer (30) are generated with register accuracy with respect to the microlenses of the lens grid, and
- the radiation-sensitive motif layer (30) is embodied in opaque fashion outside the transparency regions (40) generated by the action of radiation and in structured fashion in the form of a first motif, such that the first motif is visible as a first appearance when the security element (12) is viewed from a first viewing direction through the lens grid (24).

15. Method according to Claim 13 or 14, **characterized in that** the radiation-sensitive motif layer (30) is exposed to laser radiation through the lens grid (24) in order to generate the transparency regions (40).

## Revendications

1. Élément de sécurité (12) destiné à sécuriser des papiers de sécurité, des documents de valeur et d'autres supports de données, ledit élément de sécurité comprenant
- une image de trame de lentilles qui contient une trame de lentilles (24) formée d'une pluralité de microlentilles (26) et une couche de motif (30) sensible au rayonnement et disposée à distance de la trame de lentilles (24),
- la couche de motif (30) sensible au rayonnement contenant, au moins dans une zone de motif, un grand nombre de zones de transparence (40) qui sont générées par action du rayonnement à travers la trame de lentilles (24) et dans lesquelles la couche de motif sensible au rayonnement est éliminée,
- la couche de motif (30) sensible aux rayonnements comportant une partie de couche colorée (32) et une partie de couche métallique (34) au moins dans la zone de motif,
**caractérisé en ce que**
- la partie de couche métallique (34) est une couche de pigment métallique imprimée dont la propriété d'absorption est adaptée à la propriété d'absorption de la partie de couche colorée (32).

2. Élément de sécurité (12) selon la revendication 1, **caractérisé en ce que** la couche de pigment métallique imprimée est une couleur argentée imprimée.

3. Élément de sécurité (12) selon la revendication 1 ou 2, **caractérisé en ce que** la couche de pigment métallique imprimée forme un fond augmentant l'opacité destiné à la partie de couche colorée (32).

4. Élément de sécurité (12) selon l'une au moins des revendications 1 à 3, **caractérisé en ce que**, afin d'adapter les propriétés d'absorption, les seuils de retrait de la couche de pigment métallique imprimée et de la partie de couche colorée (32) sont situées, pour l'action de rayonnement, dans la limite de 50 %, de préférence dans la limite de 30 %, de manière particulièrement préférée dans la limite de 20 %.

5. Élément de sécurité (12) selon l'une au moins des revendications 1 à 4, **caractérisé en ce que** les propriétés d'absorption de la couche de pigment métallique imprimée et de la partie de couche colorée (32) sont adaptées entre elles dans le domaine spectral visible et/ou dans le domaine spectral proche des infrarouges, en particulier **en ce que** l'absorption de la couche de pigment métallique imprimée et de la partie de couche colorée (32) est située, pour l'action du rayonnement, dans le domaine spectral visible et/ou dans le domaine spectral proche des infrarouges dans la limite de 50 %, de préférence dans la limite de 30 %, de manière particulièrement préférée dans la limite de 20 %.

6. Élément de sécurité (12) selon l'une au moins des revendications 1 à 5, **caractérisé en ce que** la couche de pigment métallique imprimée et/ou la partie de couche colorée (32) sont mélangées à un additif absorbeur, de préférence un additif absorbeur d'infrarouges ou un additif absorbeur de laser, l'additif absorbeur ayant de préférence un effet transparent dans le domaine spectral visible.

7. Élément de sécurité (12) selon l'une au moins des revendications 1 à 6,
**caractérisé en ce que**
la partie de couche colorée (32) est une couche d'impression, de préférence d'une épaisseur de couche colorée comprise entre 0,5 et 10 g/m², en particulier entre 1 et 2 g/m² ; et/ou
la couche de pigment métallique imprimée a une épaisseur de couche colorée comprise entre 0,5 et 10 g/m², en particulier entre 2,5 et 5 g/m².

8. Élément de sécurité (12) selon l'une au moins des revendications 1 à 7, **caractérisé en ce que** l'image de trame de lentilles présente, depuis des directions d'observation différentes, au moins deux images d'apparence différentes,
- les zones de transparence (40) étant disposées chacune en correspondance précise avec les microlentilles de la trame de lentilles, et
- la couche de motif (30) sensible au rayonnement étant opaque à l'extérieur des zones de transparence (40) générées par l'action du rayonnement et étant structurée dans la zone de motif sous la forme d'un premier motif, de sorte que, lorsque l'élément de sécurité (12) est observé depuis une première direction d'observation à travers la trame de lentilles (24), le premier motif soit visible sous la forme d'une première image d'apparence.

9. Élément de sécurité (12) selon l'une au moins des revendications 1 à 8,
**caractérisé en ce que**
la couche de motif (30) sensible au rayonnement est sensible au laser ; et/ou
la trame de lentilles (24) comporte ou représente un ensemble unidimensionnel de microlentilles, en particulier de lentilles cylindriques, ou
la trame de lentilles (24) comporte ou représente un ensemble bidimensionnel de microlentilles, en particulier de lentilles sphériques ou asphériques.

10. Élément de sécurité (12) selon l'une au moins des revendications 1 à 9, **caractérisé en ce qu'**une deuxième couche de motif (60), qui est structurée sous la forme d'un deuxième motif, est disposée du côté de la couche de motif (30) sensible au rayonnement qui est opposé à la trame de lentilles (24), le deuxième motif étant de préférence visible sous la forme d'une deuxième image d'apparence lorsque l'élément de sécurité (12) est observé depuis une deuxième direction d'observation à travers la trame de lentilles (24) et les zones transparentes (40) de la couche de motif sensible au rayonnement ; de préférence
la deuxième couche de motif (60) étant formée par une couche d'impression ; et/ou
la deuxième couche de motif (60) n'étant présente que partiellement et l'élément de sécurité (12) révélant un fond situé sous l'élément de sécurité (12) à l'extérieur de la deuxième couche de motif (60).

11. Élément de sécurité (12) selon l'une au moins des revendications 1 à 10, **caractérisé en ce qu'**une ou plusieurs couches transparentes sont disposées du côté de la couche de motif (30) sensible au rayonnement qui est opposé à la trame de lentilles (24) de telle sorte que, lorsque l'élément de sécurité (12) est observé depuis une deuxième direction d'observation à travers la trame de lentilles (24) et les zones de transparence (40) de la couche de motif (30) sensible au rayonnement, un fond situé au-dessous de l'élément de sécurité (12) est visible sous la forme d'une deuxième image d'apparence.

12. Support de données comprenant un élément de sécurité (12) selon l'une au moins des revendications 1 à 11 ; notamment un élément de sécurité conçu selon la revendication 11, le support de données étant pourvu, dans une sous-zone, d'une deuxième couche de motif (60) qui est structurée sous la forme d'un deuxième motif, et l'élément de sécurité (12), comprenant la trame de lentilles (24) et les zones de transparence, étant disposé au-dessus de la deuxième couche de motif (60), de sorte que le deuxième motif soit visible sous la forme d'une deuxième image d'apparence lorsque l'élément de sécurité (12) est observé depuis une deuxième direction d'observation à travers la trame de lentilles (24) et les zones transparentes (40) de la couche de motif (30) sensible au rayonnement.

13. Procédé de réalisation d'un élément de sécurité (12) comprenant une image de trame de lentilles, procédé dans lequel
- un substrat de support est fourni et pourvu d'une trame de lentilles (24) formée d'une pluralité de microlentilles et d'une couche de motif (30) sensible au rayonnement et disposée à distance de la trame de lentilles (24),
- un grand nombre de zones de transparence, dans lesquelles la couche de motif (30) sensible aux rayonnements est éliminée, sont générées par action du rayonnement à travers la trame de lentilles (24) au moins dans une zone de motif dans la couche de motif (30) sensible aux rayonnements,
- la couche de motif (30) sensible aux rayonnements est formée au moins dans une zone de motif comprenant une partie de couche colorée (32) et une partie de couche métallique (34),
**caractérisé en ce que**
- une couche de pigment métallique, dont la propriété d'absorption est adaptée à la propriété d'absorption de la partie de couche colorée (32), est sélectionnée comme partie de couche métallique (34) et la couche de pigment métallique sélectionnée est imprimée comme partie de couche métallique (34) de la couche de motif sensible au rayonnement.

14. Procédé selon la revendication 13, **caractérisé en ce que** l'image de trame de lentilles présente au moins deux images d'apparence différentes depuis des directions d'observation différentes, et **en ce que** dans le procédé
- les zones de transparence (40) dans la couche de motif (30) sensible au rayonnement sont générées en correspondance précise avec les microlentilles de la trame de lentilles, et
- la couche de motif (30) sensible au rayonnement est conçue pour être opaque et structurée sous la forme d'un premier motif à l'extérieur des zones de transparence (40) générées par action du rayonnement, de sorte que le premier motif soit visible sous la forme d'une première image d'apparence lorsque l'élément de sécurité (12) est observé depuis une première direction d'observation à travers la trame de lentilles (24).

15. Procédé selon la revendication 13 ou 14, **caractérisé en ce que** la couche de motif (30) sensible au rayonnement est soumise à un rayonnement laser à travers la trame de lentilles (24) afin de générer les zones de transparence (40).
